# EUROPÄISCHE PATENTANMELDUNG

(11) **EP 4 717 121 A1**
(43) Veröffentlichungstag der Anmeldung: **01.04.2026**
(21) Anmeldenummer: 25181287.1
(22) Anmeldetag: 06.06.2025
(51) Int. Cl.: A46D 1/08, A46D 3/08, A46D 3/04

(54) **ABTEILVORRICHTUNG UND BÜRSTENHERSTELLUNGSMASCHINE MIT ABTEILVORRICHTUNG**

(30) Priorität: 27.09.2024 DE 102024128141
(71) Anmelder: Zahoransky AG, 79674 Todtnau (DE)
(72) Erfinder: König, Marc, 79299 Wittnau (DE); Kumpf, Ingo, 79674 Todtnau (DE); Kiefer, Florian, 79677 Fröhnd (DE)
(74) Vertreter: Mertzlufft-Paufler, Cornelius

(57) **Zusammenfassung**

Die Erfindung betrifft eine Abteilvorrichtung (1) zum Abteilen von Borstenbündeln aus einem Vorrat (2) an losen Borstenfilamenten (3), wobei die Abteilvorrichtung (1) einen Materialkasten (4) zur Aufnahme eines Vorrats (2) an losen Borstenfilamenten (3), einen Bündelabteiler (5) mit zumindest einer Abteilkerbe (6) und zumindest ein Gegenstück (7) aufweist, wobei der Bündelabteiler (5) mit der zumindest einen Abteilkerbe (6) durch einen Abteilbereich (8) am Materialkasten (4) bewegbar ist, um Borstenbündel abzuteilen, und wobei die zumindest eine Abteilkerbe (6) mit dem Bündelabteiler (5) entlang des Gegenstücks (7) in eine Bündelabgabeposition (33) bewegbar ist. Die Abteilvorrichtung (1) ist dadurch gekennzeichnet, dass der Bündelabteiler (5) an seiner dem Gegenstück (7) zugewandten Vorderseite (11) ein Profil (12) aufweist, mit dem der Bündelabteiler (5) das Gegenstück (7) bei an dem Gegenstück (7) befindlicher Abteilkerbe (6) überlappt.

## Beschreibung

Die Erfindung betrifft eine Abteilvorrichtung zum Abteilen von Borstenbündeln aus einem Vorrat an losen Borstenfilamenten, wobei die Abteilvorrichtung einen Materialkasten zur Aufnahme eines Vorrats an losen Borstenfilamenten, einen Bündelabteiler mit zumindest einer Abteilkerbe und zumindest ein Gegenstück aufweist, wobei der Bündelabteiler mit der zumindest einen Abteilkerbe durch einen Abteilbereich am Materialkasten bewegbar ist, um Borstenbündel abzuteilen, und wobei die zumindest eine Abteilkerbe mit dem Bündelabteiler entlang des Gegenstücks in eine Bündelabgabeposition bewegbar ist.

Ferner betrifft die Erfindung auch eine Bürstenherstellungsmaschine mit einer solchen Abteilvorrichtung.

Abteilvorrichtungen und Bürstenherstellungsmaschinen der eingangs genannten Art sind aus dem Stand der Technik in unterschiedlichen Ausführungsformen bekannt.

So offenbart beispielsweise die DE 10 2016 011 337 A1 eine Abteilvorrichtung für eine Bürstenherstellungsmaschine, wobei die Abteilvorrichtung einen relativ zu einem Materialkasten beweglichen Bündelabteiler und ein relativ zu dem beweglichen Bündelabteiler feststehendes Gegenstück umfasst. Der Bündelabteiler weist an seiner in Gebrauchsstellung dem Materialkasten und dem darin vorgehaltenen Vorrat an losen Borstenfilamenten zugewandten Vorderseite zumindest eine Abteilkerbe auf und kann zum Abteilen eines Borstenbündels aus dem Vorrat mit der zumindest einen Abteilkerbe an dem Vorrat vorbeibewegt und zum Transfer des Borstenbündels in eine Bündelabgabeposition an dem Gegenstück entlang geführt werden.

Die Bündelteilkerbe weist zwei quer zur Bewegungsrichtung des Bündelabteilers orientierte, sich gegenüberliegende Messerkanten auf, die eine Kerböffnung der Abteilkerbe begrenzen. Das Gegenstück der aus der DE 10 2016 011 337 A1 vorbekannten Abteilvorrichtung ist mit einer dem Bündelabteiler zugewandten Teilungskante versehen.

Zum Abteilen von Borstenbündeln aus einem Materialkasten wird bei den vorbekannten Vorrichtungen somit ein Bündelabteiler mit seiner zumindest einen Abteilkerbe durch einen Abteilbereich an einem mit Borstenfilamenten gefüllten Materialkasten bewegt. Dabei wird die Abteilkerbe durch den im Materialkasten anliegenden Filamentdruck mit Borstenfilamenten gefüllt. Die in der Abteilkerbe befindlichen Borstenfilamente bilden gemeinsam ein Borstenbündel.

Sobald die mit Borstenfilamenten gefüllte Abteilkerbe den Abteilbereich vor dem Materialkasten verlässt, gelangt sie vor das Gegenstück und wird von diesem geschlossen, sodass ein in der Abteilkerbe angeordnetes Borstenbündel auf seinem Weg in die Bündelabgabeposition sicher gehalten ist. Das Borstenbündel wird mit Hilfe des Bündelabteilers entlang des Gegenstücks zu einem nachfolgenden Bearbeitungsschritt transportiert. So kann vorgesehen sein, dass das Borstenbündel einem Stopfwerkzeug einer Bürstenherstellungsmaschine zugeführt wird und mit Hilfe dieses Stopfwerkzeuges gemeinsam mit einem Befestigungsanker in einem Bürstenkörper verankert wird.

Bei einer anderen Art der Bürstenherstellung ist vorgesehen, dass das Borstenbündel mit Hilfe des Bündelabteilers einem Werkzeug zugeführt wird, das das Borstenbündel in einer Kassette oder einen anderen Behälter definiert ablegt. Es ist aber auch möglich, das in der Abteilkerbe angeordnete Borstenbündel mit Hilfe einer Absaugvorrichtung aus der Abteilkerbe zu entnehmen und einer Kassette oder einem anderen Halter zuzuführen. Eine derartige Vorgehensweise wird häufig im Zusammenhang mit der sogenannten Ankerlosfertigung von Bürsten angewandt.

Sollen besonders feine Borstenfilamente verarbeitet werden, die beispielsweise einen Durchmesser von weniger als 0,1 mm aufweisen, können bisherige Abteilvorrichtungen zum Abteilen von Borstenbündeln an ihre Grenzen stoßen.

Die vorbekannten Abteilvorrichtungen ermöglichen die zuverlässige Verarbeitung relativ feiner Borstenfilamente, die zumindest einen Durchmesser von etwa 0,1 mm aufweisen. Bei einer Verarbeitung von Borstenfilamenten mit einem Durchmesser von weniger als 0,1 mm = 4 mils kann es bei den Abteilvorrichtungen aus dem Stand der Technik dazu kommen, dass die besonders feinen Borstenfilamente in einen Spalt zwischen Bündelabteiler und Gegenstück gelangen.

Zwischen dem Bündelabteiler und dem Gegenstück ist bei den aus dem Stand der Technik vorbekannten Abteilvorrichtungen ein Spalt vorhanden, um Reibung zwischen Bündelabteiler und Gegenstück zu vermeiden. Trotz hoher Präzision bei der Einstellung der Abteilvorrichtung kann es vorkommen, dass dieser Spalt im Betrieb der Abteilvorrichtung durch Toleranzen und/oder Schwingungen so groß wird, dass Borstenfilamente mit einem Durchmesser von weniger als 4 mils, also weniger als 0,1 mm, in den Spalt gelangen. Diese Problematik der vorbekannten Abteilvorrichtungen wird weiter unten anhand der Figuren 3 bis 11 und 12 bis 20 noch näher erläutert.

Sobald der Spalt ein Spaltmaß in der Größenordnung eines halben Filamentdurchmessers aufweist, steigt das Risiko, dass die Borstenfilamente beim Abteilen beschädigt werden und/oder zwischen den Bündelabteiler und das Gegenstück gelangen. Dies kann zu starker Verschmutzung der Abteilvorrichtung und damit zu einer Beeinträchtigung der Bürstenherstellung führen.

Aufgabe der Erfindung ist es daher, eine Abteilvorrichtung zum Abteilen von Borstenbündeln und eine Bürstenherstellungsmaschine bereitzustellen, die ein zuverlässiges Abteilen auch von Borstenbündeln aus besonders feinen Borstenfilamenten ermöglichen.

Zur Lösung der Aufgabe wird eine Abteilvorrichtung zum Abteilen von Borstenbündeln aus einem Vorrat an losen Borstenfilamenten vorgeschlagen, die die Mittel und Merkmale des unabhängigen, auf eine derartige Abteilvorrichtung gerichteten Anspruchs aufweist. Zur Lösung der Aufgabe wird somit Abteilvorrichtung vorgeschlagen, die einen Materialkasten zur Aufnahme eines Vorrats an losen Borstenfilamenten, einen Bündelabteiler mit zumindest einer Abteilkerbe und zumindest ein Gegenstück aufweist. Der Bündelabteiler kann mit der zumindest einen Abteilkerbe durch einen Abteilbereich am Materialkasten bewegt werden, um Borstenbündel abzuteilen. Die zumindest eine Abteilkerbe ist mit dem Bündelabteiler entlang des Gegenstücks in eine Bündelabgabeposition bewegbar. Der Bündelabteiler weist erfindungsgemäß an seiner dem Gegenstück zugewandten Vorderseite ein Profil auf, mit dem der Bündelabteiler das Gegenstück bei an dem Gegenstück befindlicher Abteilkerbe überlappt.

Durch das am Bündelabteiler ausgebildete Profil, mit dem der Bündelabteiler das Gegenstück überlappt, wird ein gerader, für Borstenfilamente zugänglicher Spalt zwischen dem Gegenstück und dem Bündelabteiler vermieden. Durch die Überlappung zwischen Bündelabteiler und Gegenstück kann das Gegenstück zumindest dann, wenn der Bündelabteiler mit seiner Abteilkerbe am Gegenstück angeordnet ist, in das Profil des Bündelabteilers eingreifen, sodass ein Spalt zwischen Gegenstück und Bündelabteiler keinen geradlinigen Verlauf, sondern einen der Geometrie des Profils entsprechenden Verlauf aufweist, der einen Eintritt der ungebogenen Borstenfilamente verhindert.

Die erfindungsgemäße Abteilvorrichtung ermöglicht somit ein zuverlässiges Abteilen von Borstenbündeln aus einem Vorrat an losen Borstenfilamenten, die einen relativ kleinen Durchmesser haben, beispielsweise einen Durchmesser von weniger als 0,1 mm. Dies ermöglicht eine zuverlässige Fertigung von Bürsten mit einem Borstenbesatz aus entsprechend feinen Borstenfilamenten.

Wie zuvor bereits angedeutet, kann das Gegenstück bei an dem Gegenstück befindlicher Abteilkerbe in das Profil des Bündelabteilers eingreifen.

Besonders bevorzugt ist das Profil benachbart zur zumindest einen Abteilkerbe ausgebildet. So wird sichergestellt, dass der Spalt zwischen dem Bündelabteiler und einem oder mehreren Gegenstücken im Bereich der zumindest einen Abteilkerbe eine Geometrie erhält, die den versehentlichen Eintritt von Borstenfilamenten verhindert.

Bei einer Ausführungsform der Abteilvorrichtung ist vorgesehen, dass das Profil in Bewegungsrichtung des Bündelabteilers beidseits der zumindest einen Abteilkerbe ausgebildet ist. Ein Bündelabteiler mit einem derartigen Profil beidseits der zumindest einen Abteilkerbe eignet sich zum Abteilen von Borstenbündeln aus einem Vorrat an losen Borstenfilamenten, wobei der Bündelabteiler in einer alternierenden Bewegung gegebenenfalls mehrfach durch den Abteilbereich am Materialkasten vorbeigeführt wird und dabei beidseits des Abteilbereichs vorhandene Gegenstücke mit der zumindest einen Abteilkerbe passiert.

Um eine alternierende Bewegung des Bündelabteilers vor dem Materialkasten und seinem Abteilbereich zu ermöglichen, ist es vorteilhaft, wenn die Abteilvorrichtung in Bezug auf eine Bewegungsrichtung des Bündelabteilers durch den Abteilbereich am Materialkasten beidseits des Abteilbereichs jeweils ein Gegenstück aufweist. Die Gegenstücke können dann, wenn die Abteilkerbe des Bündelabteilers am jeweiligen Gegenstück angeordnet ist, mit dem Profil des Bündelabteilers überlappt werden.

Auf diese Weise wird verhindert, dass entsprechend feine Borstenfilamente in Spalte zwischen dem Bündelabteiler und den Gegenstücken beidseits des Abteilbereichs am Materialkasten gelangen.

Bei einer bevorzugten Ausführungsform der Abteilvorrichtung weist das Profil wenigstens zwei quer zur Bewegungsrichtung des Bündelabteilers voneinander beabstandete Profilvorsprünge auf, mit denen der Bündelabteiler das Gegenstück an zwei einander abgewandten Seiten des Gegenstücks überlappt. Ein Spalt zwischen Gegenstück und Bündelabteiler erhält dann einen Querschnitt, dessen Form von einer rechteckigen Querschnittsform abweicht und den versehentlichen Eintritt von Borstenfilamenten besonders effektiv verhindert. Bei einer gedachten Sicht auf den Spalt in Richtung einer Längserstreckung der in der Abteilkerbe befindlichen Borstenfilamente ergibt sich dann kein geradlinig durchgehender Spalt.

Das Profil kann, insbesondere zwischen seinen beiden quer zur Bewegungsrichtung des Bündelabteilers voneinander beabstandeten Profilvorsprüngen, eine Profilnut aufweisen, in der das Gegenstück bei an dem Gegenstück befindlicher Abteilkerbe angeordnet ist. Eine derartige Profilnut an einer dem Gegenstück zugewandten Vorderseite des Bündelabteilers ermöglicht eine besonders großflächige Überlappung des Gegenstücks an zwei unterschiedlichen Seiten und bewirkt damit einen im Querschnitt beispielsweise C-förmigen oder V-förmigen Spalt zwischen Bündelabteiler und Gegenstück, was den Eintritt von Borstenfilamenten in den zwischen dem Gegenstück und dem Bündelabteiler ausgebildeten Spalt besonders zuverlässig verhindern kann.

Die zumindest eine Abteilkerbe kann dann innerhalb der Profilnut des Profils des Bündelabteilers ausgebildet sein. Die zumindest eine Abteilkerbe kann einen Nutgrund der Profilnut durchsetzen.

Bei einer bevorzugten Ausführungsform der Abteilvorrichtung ist vorgesehen, dass das Profil des Bündelabteilers zumindest eine Schrägfläche aufweist, die eine Profilstirnseite des Profils mit der zumindest einen Abteilkerbe verbindet. Entlang der zumindest einen Schrägfläche können Borstenfilamente, die nicht bis in die Abteilkerbe gelangt sind, den Materialkasten jedoch schon verlassen haben, durch eine Bewegung des Bündelabteilers relativ zu dem Gegenstück zurück in den Materialkasten geschoben werden. Die zumindest eine Schrägfläche des Profils kann beispielsweise eine ebene Schrägfläche, insbesondere eine Fase, und/oder eine, insbesondere um einen Radius, gebogene Schrägfläche sein.

In diesem Zusammenhang kann es vorteilhaft sein, wenn das zumindest eine Gegenstück eine Gegenschrägfläche aufweist, entlang der die Borstenfilamente, die nicht in die Abteilkerbe des Bündelabteilers gelangt sind, zurück in den Materialkasten geschoben werden können. Die Gegenschrägfläche kann beispielsweise eine ebene Gegenschrägfläche oder eine, insbesondere um einen Radius, gebogene Gegenschrägfläche sein.

Das Profil, insbesondere die Profilnut, kann über einen gesamten, das Gegenstück passierenden Abschnitt der Vorderseite des Bündelabteilers ausgebildet sein. Innerhalb des Profils, insbesondere innerhalb der Profilnut, können mehrere Abteilkerben ausgebildet sein, die zur Aufnahme von Borstenfilamenten aus dem Materialkasten des Bündelabteilers durch den Abteilbereich bewegt werden können. Die mehreren Abteilkerben können an der Vorderseite des Bündelabteilers in Bewegungsrichtung des Bündelabteilers beabstandet zueinander angeordnet sein.

Die Profilnut des Bündelabteilers kann beispielsweise einen V-förmigen Querschnitt aufweisen. Innerhalb des V-förmigen Querschnitts kann das Gegenstück angeordnet sein, wenn der Bündelabteiler mit seiner Abteilkerbe an dem Gegenstück angeordnet ist.

Das Gegenstück kann an seiner dem Bündelabteiler zugewandten Seite einen, bevorzugt im Querschnitt V-förmigen, Vorsprung aufweisen, mit dem das Gegenstück in das Profil, vorzugsweise in die Profilnut, des Bündelabteilers eingreift.

Die Geometrie des Gegenstücks kann somit auf die Geometrie des Profils an der dem Gegenstück zugewandten Vorderseite des Bündelabteilers abgestimmt sein. Dies begünstigt einen Spalt zwischen Gegenstück und Bündelabteiler mit einer Geometrie, die einen Eintritt von Borstenfilamenten in den Spalt zwischen Gegenstück und Bündelabteiler besonders effektiv verhindert.

Ein Spalt, der zwischen dem Bündelabteiler und dem Gegenstück ausgebildet ist, kann bei entsprechend ausgebildeter Profilnut und entsprechend ausgebildetem Gegenstück beispielsweise einen V-förmigen Querschnitt aufweisen. Ein solcher Spalt ist für ein ungebogenes Borstenfilament, das beim Abteilen von Borstenbündeln nicht in die Abteilkerbe gelangt ist, dann nicht ohne weiteres zugänglich.

Um eine Beschädigung von Borstenfilamenten beim Abteilen von Borstenfilamenten zu vermeiden, kann es vorteilhaft sein, wenn der Bündelabteiler zumindest eine quer zur Bewegungsrichtung des Bündelabteilers ausgerichtete Messerkante aufweist, die quer zu ihrer Längserstreckung abgerundet ist, beispielsweise mit einem Radius von 0,003 mm bis 0,03 **mm.**

Für ein besonders schonendes Abteilen von Borstenfilamenten aus dem Materialkasten der Abteilvorrichtung kann es zweckmäßig sein, wenn das zumindest eine Gegenstück zumindest eine quer zur Bewegungsrichtung des Bündelabteilers ausgerichtete Teilungskante aufweist, die quer zu ihrer Längserstreckung abgerundet ist, beispielsweise mit einem Radius von 0,003 mm bis 0,03 **mm.**

Der Bündelabteiler kann zwei quer zur Bewegungsrichtung des Bündelabteilers orientierte Messerkanten aufweisen, die eine Kerböffnung der Abteilkerbe begrenzen. Beide Messerkanten können hierbei in der zuvor beschriebenen Weise abgerundet sein. Besonders vorteilhaft ist es, wenn eine in Transportrichtung der Borstenbündel in die zuvor bereits erwähnte Bündelabgabeposition hintere Messerkante, die die Abteilkerbe des Bündelabteilers begrenzt, entsprechend abgerundet ist.

Bei dieser Messerkante besteht nämlich das erhöhte Risiko, dass ein Borstenfilament, das beim Abteilen aus dem Materialkasten nicht vollständig in die Abteilkerbe gelangt ist, zwischen der Messerkante des Bündelabteilers und der Teilungskante des Gegenstücks eingeklemmt und durch die Kanten beschädigt wird. Durch die abgerundete Ausführung der Messerkante und vorzugsweise auch der Teilungskante kann das Risiko einer Beschädigung des Borstenfilaments reduziert werden.

Für ein störungsfreies Abteilen von Borstenbündeln aus dem Materialkasten kann es ferner vorteilhaft sein, wenn zumindest eine dem Gegenstück zugewandte Fläche des Bündelabteilers poliert ist. Diese zumindest eine Fläche kann beispielsweise einen mittleren Rauheitswert oder einen Oberflächenrauhigkeitswert von Ra kleiner als 0,1, vorzugsweise von Ra kleiner als 0,05, besonders bevorzugt von Ra kleiner als 0,02 aufweisen.

Auch das Gegenstück kann eine dem Bündelabteiler zugewandte Fläche aufweisen, die poliert ist. Die Fläche kann beispielsweise einen mittleren Rauheitswert oder einen Oberflächenrauhigkeitswert von Ra kleiner als 0,1, vorzugsweise von Ra kleiner als 0,05, besonders bevorzugt von Ra kleiner als 0,02 aufweisen.

Bei einer Ausführungsform der Abteilvorrichtung weisen der Bündelabteiler und/oder das zumindest eine Gegenstück zumindest eine Befestigungsschnittstelle zur Fixierung einer Montagelehre auf. Die Montagelehre kann zumindest zeitweise Teil der Abteilvorrichtung sein.

Als Befestigungsschnittstelle können der Bündelabteiler und/oder das Gegenstück beispielsweise jeweils zumindest eine Bohrung aufweisen, mittels der die Montagelehre zur Einstellung des Abstandes zwischen Bündelabteiler und Gegenstück der Abteilvorrichtung zeitweise fixiert werden kann. Dies kann die Einrichtung der Abteilvorrichtung zum Abteilen von Borstenbündeln erheblich vereinfachen.

Je nach Anwendungsfall kann der Bündelabteiler beispielsweise als Kreisbogenabteiler, Abteilschieber oder als Abteilscheibe ausgebildet sein.

Wenn der Bündelabteiler als Kreisbogenabteiler ausgebildet ist, kann dieser beispielsweise in einer alternierenden Bewegung zwischen dem Abteilbereich am Materialkasten und der Bündelabgabeposition um eine Schwenkachse hin und her geschwenkt werden.

Wenn der Bündelabteiler als Abteilschieber ausgebildet ist, kann er in einer geradlinigen Bewegung zum Abteilen von Borstenbündeln an dem Materialkasten vorbeibewegt und zur Abgabe von Borstenbündeln in die Bündelabgabeposition bewegt werden.

Bei einer anderen Ausführungsform der Abteilvorrichtung weist diese einen Bündelabteiler auf, der als Abteilscheibe ausgebildet ist. Eine Abteilscheibe ermöglicht eine Abteilbewegung in Form einer alternierenden Schwenkbewegung oder auch in Form einer rotierenden Bewegung. Sowohl an einem Kreisbogenabteiler als auch an einem Abteilschieber und an einer Abteilscheibe können jeweils mehr als nur eine Abteilkerbe ausgebildet sein.

Zur Lösung der Aufgabe wird auch eine Bürstenherstellungsmaschine mit einer Abteilvorrichtung zum Abteilen von Borstenbündeln nach einem der auf eine solche Abteilvorrichtung gerichteten Ansprüche vorgeschlagen. Bei einer Ausführungsform der Bürstenherstellungsmaschine, mit der Borstenbündel in bereitgehaltene Borstenträger eingestopft werden können, um Bürsten herzustellen, ist vorgesehen, dass die Bürstenherstellungsmaschine zumindest ein Stopfwerkzeug aufweist. Das Stopfwerkzeug kann zum Einstopfen von mit dem Bündelabteiler der Abteilvorrichtung an das Stopfwerkzeug übergebenen Borstenbündeln in einen bereitgehaltenen Borstenträger eingerichtet sein.

Die Bürstenherstellungsmaschine kann ferner eine Spannvorrichtung zum Aufspannen zumindest eines mit Borstenbündeln zu versehenen Borstenträgers aufweisen. Mit der Spannvorrichtung kann der zumindest eine Borstenträger in einer Bearbeitungsposition, insbesondere an einem, beispielsweise dem zuvor bereits erwähnten, Stopfwerkzeug der Bürstenherstellungsmaschine aufgespannt werden.

Bei einer Ausführungsform der Bürstenherstellungsmaschine, bei der die abgeteilten Borstenbündel durch einen Fluidstrom, beispielsweise durch einen Gas- oder Luftstrom, an eine nachgelagerte Bearbeitungsstation der Bürstenherstellungsmaschine transportiert werden, kann vorgesehen sein, dass die Bürstenherstellungsmaschine eine Absaugvorrichtung aufweist. Die Absaugvorrichtung ist zum Abtransport von mit der Abteilvorrichtung abgeteilten Borstenbündeln an eine nachgelagerte Bearbeitungsstation der Bürstenherstellungsmaschine mittels Unterdrucks eingerichtet.

Die Absaugvorrichtung kann beispielsweise zumindest eine Unterdruckquelle und/oder zumindest eine Transportleitung umfassen, durch die die Borstenbündel mittels Unterdrucks aus einer in Bündelabgabeposition befindlichen Abteilkerbe des Bündelabteilers abgesaugt und abtransportiert werden können.

Die Erfindung wird nachfolgend anhand von Ausführungsbeispielen näher beschrieben, ist aber nicht auf diese Ausführungsbeispiele beschränkt. Weitere Ausführungsbeispiele ergeben sich durch Kombination der Merkmale einzelner oder mehrerer Schutzansprüche untereinander und/oder durch Kombination einzelner oder mehrerer Merkmale der Ausführungsbeispiele. Es zeigen:
- Fig. 1: eine perspektivische Ansicht einer Bürstenherstellungsmaschine mit einer erfindungsgemäßen Abteilvorrichtung zum Abteilen von Borstenbündeln,
- Fig. 2: eine perspektivische Ansicht der in Figur 1 gezeigten Bürstenherstellungsmaschine, wobei ein Bündelabteiler und ein Gegenstück der Abteilvorrichtung durch eine Montagelehre miteinander verbunden sind, um den Bündelabteiler und das Gegenstück mit einem definierten Abstand zueinander zu montieren,
- Fig. 3 bis 11: unterschiedliche Detailansichten einer aus dem Stand der Technik vorbekannten Abteilvorrichtung beim Abteilen von Borstenbündeln aus Borstenfilamenten mit einem Durchmesser von 0,1 mm, wobei anhand der Figuren 6 bis 11 zu erkennen ist, dass ein Spalt zwischen Gegenstück und Bündelabteiler auch bei einem wechselnden Abstand zwischen dem Gegenstück und dem Bündelabteiler im Betrieb der Abteilvorrichtung nicht so groß wird, dass ein Borstenfilament in den Spalt zwischen dem Gegenstück und dem Bündelabteiler gelangt,
- Fig. 12 bis 20: unterschiedliche Detailansichten der aus dem Stand der Technik vorbekannten Abteilvorrichtung, die in den Figuren 3 bis 11 gezeigt ist, beim Abteilen von Borstenbündeln aus Borstenfilamenten mit einem Durchmesser von weniger als 0,1 mm, wobei anhand der Figuren 17 und 18 zu erkennen ist, dass ein Spalt zwischen Gegenstück und Bündelabteiler im Betrieb der Abteilvorrichtung so groß werden kann, dass ein feines Borstenfilament in den Spalt zwischen dem Gegenstück und dem Bündelabteiler gelangt,
- Fig. 21: eine perspektivische Ansicht eines als Kreisbogenabteilers ausgebildeten Bündelabteilers und eines Gegenstücks einer erfindungsgemäßen Abteilvorrichtung,
- Fig. 22: die in Fig. 21 mit dem Kreis markierte Einzelheit in vergrößerter Darstellung zur Veranschaulichung eines Profils an einer dem Gegenstück zugewandten Vorderseite des Bündelabteilers, wobei zu erkennen ist, dass das Profil eine Profilnut aufweist, in der eine Abteilkerbe des Bündelabteilers ausgebildet ist,
- Fig. 23 und 24: Darstellungen eines als Kreisbogenabteilers ausgebildeten Bündelabteilers und eines Gegenstücks einer erfindungsgemäßen Abteilvorrichtung, wobei der Bündelabteiler und das Gegenstück denselben Aufbau wie der Bündelabteiler und das Gegenstück aus den Figuren 21 und 22 haben, jedoch abgerundete Kanten aufweisen,
- Fig. 25: eine perspektivische Darstellung einer weiteren erfindungsgemäßen Abteilvorrichtung mit einem als kreisförmige Abteilscheibe ausgebildeten Bündelabteiler und zwei Gegenstücken, die einen Abteilbereich eines Materialkastens der Abteilvorrichtung seitlich begrenzen,
- Fig. 26: eine perspektivische Darstellung der in Figur 25 gezeigten Abteilvorrichtung, wobei eines der Gegenstücke durch eine Montagelehre mit dem Bündelabteiler verbunden ist, die einen definierten Abstand zwischen Bündelabteiler und Gegenstück vorgibt,
- Fig. 27: eine perspektivische Einzelteildarstellung des Bündelabteilers aus den Figuren 25 und 26 an einem der beiden Gegenstücke,
- Fig. 28: die in Figur 27 mit dem Kreis markierte Einzelheit in vergrößerter Darstellung,
- Fig. 29: eine perspektivische Darstellung einer weiteren erfindungsgemäßen Abteilvorrichtung mit einem als Abteilschieber ausgebildeten Bündelabteiler und zwei Gegenstücken, die einen Abteilbereich eines Materialkastens der Abteilvorrichtung seitlich begrenzen, wobei der Abteilschieber zum Abteilen von Borstenbündeln in einer linearen Bewegung entlang der beiden Gegenstücke an dem Materialkasten vorbeigeführt werden kann,
- Fig. 30: eine perspektivische Darstellung der in Figur 29 gezeigten Abteilvorrichtung, wobei eines der Gegenstücke durch eine Montagelehre mit dem Bündelabteiler verbunden ist, um einen Abstand zwischen Bündelabteiler und Gegenstück einzustellen,
- Fig. 31: eine perspektivische Einzelteildarstellung des Bündelabteilers aus den Figuren 29 und 30 an einem der beiden Gegenstücke,
- Fig. 32: die in Figur 31 mit dem Kreis markierte Einzelheit in vergrößerter Darstellung,
- Fig. 33: eine perspektivische und gebrochene Einzelteildarstellung eines Bündelabteilers einer erfindungsgemäßen Abteilvorrichtung an einem Gegenstück, wobei der Bündelabteiler ein Profil mit einer V-förmigen Profilnut und das Gegenstück einen im Querschnitt V-förmigen Vorsprung aufweisen, mit dem das Gegenstück in die Profilnut eingreift, sodass der Bündelabteiler das Gegenstück von zwei Seiten aus überlappt, wenn die Abteilkerbe des Bündelabteilers am Gegenstück angeordnet ist,
- Fig. 34: eine Vorderansicht des in Fig. 33 dargestellten Gegenstücks und des Bündelabteilers,
- Fig. 35: die in Figur 34 mit dem Kreis markierte Einzelheit in vergrößerter Darstellung,
- Fig. 36 bis 41: Seitenansichten des in den Figuren 33 bis 35 gezeigten Gegenstücks und Bündelabteilers mit unterschiedlichen Abständen zwischen Gegenstück und Bündelabteiler, wobei zu erkennen ist, dass auch bei wechselndem Abstand kein für ein Borstenfilament zugänglicher Spalt zwischen Gegenstück und Bündelabteiler vorhanden ist,
- Fig. 42 bis 46: unterschiedliche Darstellungen eines Bündelabteilers und eines Gegenstücks einer weiteren erfindungsgemäßen Abteilvorrichtung, wobei der Bündelabteiler abgerundete Messerkanten und das Gegenstück abgerundete Teilungskanten aufweisen,
- Fig. 47 bis 49: unterschiedliche Darstellungen eines Bündelabteilers und eines Gegenstücks einer weiteren erfindungsgemäßen Abteilvorrichtung, wobei der Bündelabteiler ein Profil an seiner dem Gegenstück zugewandten Vorderseite aufweist, das einen Profilvorsprung aufweist, mit dem das Profil das Gegenstück einseitig überlappt, wenn die Abteilkerbe des Bündelabteilers an dem Gegenstück angeordnet ist,
- Fig. 50 bis 54: unterschiedliche Darstellungen eines Bündelabteilers und eines Gegenstücks einer weiteren erfindungsgemäßen Abteilvorrichtung, wobei das Profil des Bündelabteilers gebogene Schrägflächen aufweist, die die Abteilkerbe mit Profilstirnseiten des Profils verbinden,
- Fig. 55 bis 58: unterschiedliche Einzelteildarstellungen einer Montagelehre zur Einstellung eines Abstandes zwischen dem Bündelabteiler und dem Gegenstück der in den Figuren 1 und 2 gezeigten Abteilvorrichtung sowie
- Fig. 59 bis 62: unterschiedliche Einzeldarstellungen einer Montagelehre zur Einstellung eines definierten Abstandes zwischen dem Bündelabteiler und dem Gegenstück der in den Figuren 29 und 30 gezeigten Abteilvorrichtung.

Die Figuren 1 und 2 sowie 21-62 zeigen zumindest Teile von im Ganzen jeweils mit 1 bezeichneten Abteilvorrichtungen zum Abteilen von Borstenbündeln aus einem Vorrat 2 an losen Borstenfilamenten 3.

Die Abteilvorrichtungen 1 umfassen jeweils einen Materialkasten 4 zur Aufnahme des Vorrats 2 an losen Borstenfilamenten 3, einen Bündelabteiler 5 mit zumindest einer Abteilkerbe 6 an seiner Vorderseite 11 und zumindest ein Gegenstück 7.

Der Bündelabteiler 5 kann mit der mindestens einen Abteilkerbe 6 durch einen Abteilbereich 8 am Materialkasten 4 bewegt werden, um Borstenbündel aus dem Vorrat 2 im Materialkasten 4 abzuteilen. Die zumindest eine Abteilkerbe 6 kann dann zusammen mit dem darin befindlichen Borstenbündel mit dem Bündelabteiler 5 entlang des Gegenstücks 7 in eine Bündelabgabeposition bewegt werden. Bündelabgabepositionen sind in den Figuren 1 und 2 sowie 25 und 26 gezeigt und mit 33 bezeichnet.

In der jeweiligen Bündelabgabeposition 33 kann ein abgeteiltes Borstenbündel dann an ein nachgelagertes Werkzeug oder an einen nachgelagerten Verarbeitungsschritt übergeben werden.

Im Falle der in den Figuren 1 und 2 gezeigten Abteilvorrichtung 1 wird das Borstenbündel mithilfe des Bündelabteilers 5 an ein Stopfwerkzeug 9 einer im Ganzen mit 10 bezeichneten Bürstenherstellungsmaschine übergeben, an der die Abteilvorrichtung 1 angeordnet ist.

Zum Abteilen von Borstenbündeln aus besonders feinen Borstenfilamenten 3 weisen die erfindungsgemäßen Bündelabteiler 5 an ihrer dem jeweiligen Gegenstück 7 zugewandten Vorderseite 11 benachbart zur Abteilkerbe 6 ein Profil 12 auf, mit dem der jeweilige Bündelabteiler 5 das Gegenstück 7 bei an dem Gegenstück 7 befindlicher Abteilkerbe 6 überlappt.

Durch diese Überlappung des Gegenstücks 7 bildet sich zwischen dem Bündelabteiler 5 und dem Gegenstück 7 ein Spalt 28 aus, dessen Form einen Eintritt auch vergleichsweise feiner Borstenfilamente 3 in diesen Spalt 28 effektiv verhindern kann.

Die Figuren 3-11 sowie 12-20 zeigen einen Bündelabteiler 5 an einem Gegenstück 7 einer Abteilvorrichtung 1, die den Stand der Technik repräsentiert.

Diese Figuren verdeutlichen, dass der Bündelabteiler 5 an seiner dem Gegenstück 7 zugewandten Vorderseite 11 kein vergleichbares Profil 12 aufweist und das Gegenstück 7 bei an dem Gegenstück 7 befindlicher Abteilkerbe 6 auch nicht überlappt. Dementsprechend besteht zwischen Bündelabteiler 5 und Gegenstück 7 dann auch ein Spalt

Die Figuren 3-11 zeigen das Abteilen von Borstenbündeln aus Borstenfilamenten 3, die beispielsweise einen Durchmesser von 0,1 mm oder größer aufweisen.

Ein Abstand zwischen dem Bündelabteiler 5 und dem Gegenstück 7 wird bei der Montage des Bündelabteilers 5 und des Gegenstücks 7 gemäß den Figuren 6 und 7 zunächst auf etwa 0,04 mm eingestellt. Durch die Bewegung des Bündelabteilers 5 relativ zu dem Gegenstück 7 beim Abteilen von Borstenbündeln kann es im Betrieb der Abteilvorrichtung 1 zu Schwingungen und damit auch zu Veränderungen des Abstands zwischen dem Bündelabteiler 5 und dem Gegenstück 7 kommen.

Dies ist in den Figuren 9 und 11 gezeigt. Figur 9 zeigt einen erfahrungsgemäß zu erwartenden Maximalabstand zwischen dem Bündelabteiler 5 und dem Gegenstück 7, der hier etwa 0,08 mm beträgt. Das in Figur 9 ebenfalls dargestellte Borstenfilament 3 weist einen Durchmesser von etwa 0,1 mm auf, sodass das Risiko, dass Borstenfilamente 3 in den Spalt 28 gelangen, selbst dann gering ist, wenn der Maximalabstand zwischen Bündelabteiler 5 und Gegenstück 7 auftritt.

Figur 11 zeigt einen möglichen Minimalabstand zwischen dem Bündelabteiler 5 und dem Gegenstück 7, der sich beim Betrieb der Abteilvorrichtung 1 einstellen kann und beispielsweise 0,005 mm beträgt.

Die Figuren 12-20 zeigen die Abteilvorrichtung 1 aus den Figuren 3-11 beim Abteilen von Borstenbündeln aus feineren Borstenfilamenten 3, deren Durchmesser weniger als 0,1 mm, beispielsweise 0,077 mm = 3 mils beträgt. Figur 18 zeigt die Situation, in der ein Maximalabstand zwischen Bündelabteiler 5 und Gegenstück 7 auftritt.

Deutlich ist zu erkennen, dass der Abstand so groß ist, dass das vergleichsweise feine Borstenfilament 3 in den Spalt 28 zwischen dem Gegenstück 7 und dem Bündelabteiler 5 gelangen kann. Wird ein Borstenfilament 3 in den Spalt 28 zwischen dem Bündelabteiler 5 und dem Gegenstück 7 gezogen, kann dies zu erheblichen Verschmutzungen der Abteilvorrichtung 1 und der damit ausgestatteten Bürstenherstellungsmaschine 10 führen, was letztendlich Qualitätsbeeinträchtigungen bei der Produktion von Bürsten und auch Stillstandszeiten der Abteilvorrichtung 1 nach sich ziehen kann.

Die in den übrigen Figuren gezeigten Abteilvorrichtungen 1 vermeiden aufgrund der Gestaltung ihrer Bündelabteiler 5 und Gegenstücke 7 effektiv die Ausbildung eines Spalts 28 zwischen dem jeweiligen Bündelabteiler 5 und dem jeweiligen Gegenstück 7, in den ein feines Borstenfilament 3 eintreten kann, das beispielsweise einen Durchmesser von weniger als 0,1 mm, beispielsweise von 0,077 mm aufweist.

Bei den in den Figuren 21, 22, 23, 24, 27, 28, 31, 32 und 33-54 gezeigten Ausführungsbeispielen von Abteilvorrichtungen 1 greift das jeweilige Gegenstück 7 bei an dem Gegenstück 7 befindlicher Abteilkerbe 6 in das Profil 12 des dem Gegenstück 7 jeweils zugeordneten Bündelabteilers 5 ein.

Bei den in den Figuren 21-46 und 50-54 gezeigten Ausführungsbeispielen von Bündelabteilern 5 weist das jeweilige Profil 12 zwei quer zur Bewegungsrichtung des Bündelabteilers 5 voneinander beabstandete Profilvorsprünge 13 und 14 auf, mit denen der jeweilige Bündelabteiler 5 das ihm zugeordnete Gegenstück 7 an zwei einander abgewandten Seiten des Gegenstücks 7 überlappt.

Der in den Figuren 47 bis 49 gezeigte Bündelabteiler 5 weist ein Profil 12 mit einem einzigen Profilvorsprung 13 auf. Mit diesem Profilvorsprung 13 überlappt der Bündelabteiler 5 das Gegenstück 7, wenn die Abteilkerbe 6 am Gegenstück 7 vorbeigeführt wird.

Die Profile 12 sind in Bewegungsrichtung des Bündelabteilers 5 beidseits der jeweiligen Abteilkerbe 6 des Bündelabteilers 5 ausgebildet. Die Profile 12, die zwei voneinander beabstandete Profilvorsprünge 13 und 14 aufweisen, umfassen eine Profilnut 15, in der das jeweilige Gegenstück 7 bei an dem Gegenstück 7 befindlicher Abteilkerbe 6 angeordnet ist.

Die Figuren 24, 28, 32, 33-41, 42-46 sowie 50-54 zeigen, dass die Abteilkerben 6 innerhalb der Profilnut 15 des jeweiligen Bündelabteilers 5 ausgebildet sind.

Die Profile 12 weisen Schrägflächen 16 und 17 auf, die eine Profilstirnseite 18 des Profils 12 mit der jeweiligen Abteilkerbe 6 verbinden. Diese Schrägflächen 16 und 17 können als Fasen 19 in Form von ebenen Schrägflächen ausgebildet sein oder, wie bei dem in den Figuren 50-54 gezeigten Ausführungsbeispiel eines Bündelabteilers 5, als um Radien gebogene Schrägflächen 20.

Entlang der Schrägflächen 16 und 17 können Borstenfilamente 3 beim Abteilen aus dem Vorrat 2 an losen Borstenfilamenten 3, der im Materialkasten 4 der jeweiligen Abteilvorrichtung 1 angeordnet ist, in die jeweilige Abteilkerbe 6 gelangen. Die Borstenfilamente 3, die nicht in die Abteilkerbe 6 gelangt sind, können dann, wenn der Bündelabteiler 5 an dem Gegenstück 7 vorbeibewegt wird, entlang des Gegenstücks 7 wieder zurück in den Materialkasten 4 geschoben werden.

Ebene Schrägflächen 16 und 17 in Form von Fasen 19 sind beispielsweise in den Figuren 22, 24, 28, 32, 33, 37, 39, 41, 45 bis 47 zu erkennen.

In den Figuren 22, 24, 28, 32, 33, 37, 39, 41, 45 bis 47 ist auch zu erkennen, dass die Schrägflächen 16 und 17 an den Profilborsprüngen 13 und 14 des jeweiligen Profils 12 ausgebildet sind und somit beidseits der Abteilkerbe und auch beidseits der Profilnut 15, sofern vorhanden, ausgebildet sind. Auch die Gegenstücke 7 weisen gemäß den Figuren an ihrer dem Materialkasten 4 zugewandten Seite eine Schrägfläche 21, insbesondere in Form einer Fase, also einer ebenen Schrägfläche, und/oder in Form einer um einen Radius gebogenen Schrägfläche auf.

Die Profile 12, insbesondere die Profilnuten 15, sind jeweils über den gesamten, das Gegenstück 7 passierenden Abschnitt der Vorderseite 11 des jeweiligen Bündelabteilers 5 ausgebildet.

Die Profilnuten 15 der in den Figuren gezeigten Bündelabteiler 5 weisen einen V-förmigen Querschnitt auf. Die dazu passenden Gegenstücke 7 weisen an ihrer dem jeweiligen Bündelabteiler 5 zugewandten Seite einen Vorsprung 22 mit korrespondierend V-förmigem Querschnitt. Mit seinem Vorsprung 22 greift das jeweilige Gegenstück 7 in das Profil 12, nämlich in die Profilnut 15 des ihm zugeordneten Bündelabteilers 5 ein.

Die in den Figuren gezeigten Bündelabteiler 5 weisen jeweils quer zur Bewegungsrichtung des Bündelabteilers 5 ausgerichtete Messerkanten 23 auf.

Bei den in den Figuren 23 und 24 sowie 42-46 gezeigten Ausführungsbeispielen von Bündelabteilern 5 sind die Messerkanten 23, die zudem die Abteilkerben 6 der Bündelabteiler 5 begrenzen, quer zu ihrer Längserstreckung abgerundet, beispielsweise mit einem Radius von 0,003 mm bis 0,03 **mm.**

Die Gegenstücke 7 weisen eine quer zur Bewegungsrichtung des ihnen zugeordneten Bündelabteilers 5 ausgerichtete Teilungskante 24 auf. Im Falle der in den Figuren 23 und 24 und 42-46 gezeigten Ausführungsformen von Gegenstücken 7 sind die Teilungskanten 24 mit einem Radius von beispielsweise 0,003 mm bis 0,03 mm abgerundet.

Die abgerundeten Formen der Messerkanten 23 und Teilungskanten 24 begünstigen ein besonders schonendes Abteilen von Borstenbündeln aus Borstenfilamenten 3, da die Abrundungen das Risiko einer Beschädigung der Borstenfilamente 3 reduzieren.

Die Bündelabteiler 5 und die Gegenstücke 7 weisen einander zugewandte Flächen auf, die poliert sind. Diese Flächen können beispielsweise einen mittleren Rauheitswert oder Oberflächenrauhigkeitswert von Ra kleiner als 0,1, vorzugsweise von Ra kleiner als 0,05, besonders bevorzugt von Ra kleiner als 0,02 aufweisen.

Gemäß den Figuren 1 und 2, 21, 23, 25, 26, 27 und 29-31 weisen die dort gezeigten Bündelabteiler 5 und Gegenstücke 7 Befestigungsschnittstellen 25 zur Fixierung von Montagelehren 26 auf. Als Befestigungsschnittstellen 25 dienen Bohrungen.

Die Montagelehren 26 dienen dazu, einen Abstand zwischen Bündelabteiler 5 und Gegenstück 7 bei der Montage des Bündelabteilers 5 und zugehörigen Gegenstücks 7 einzustellen.

Die Figuren 55-58 zeigen unterschiedliche Einzelteildarstellungen einer ersten Ausführungsform einer derartigen Montagelehre 26, die beispielsweise an der in den Figuren 1 und 2 sowie die 25 und 26 gezeigten Abteilvorrichtung 1 verwendet werden kann.

Die in den Figuren 55-58 gezeigte Montagelehre 26 umfasst vier Zapfen 27, die in die Befestigungsschnittstellen 25 an dem Bündelabteiler 5 und dem Gegenstück 7 der entsprechenden Abteilvorrichtung 1 eingesteckt werden können, um die Montagelehre 26 zu fixieren und den gewünschten Abstand zwischen Bündelabteiler 5 und Gegenstück 7 einzustellen.

Die in den Figuren 59-62 gezeigte Montagelehre 26 kann beispielsweise zur Einstellung des Abstandes zwischen dem Bündelabteiler 5 und den Gegenstücken 7 der in den Figuren 29-30 gezeigten Abteilvorrichtung 1 eingesetzt werden.

Die in den Figuren 59-62 gezeigte Montagelehre 26 weist ebenfalls vier Zapfen 27 auf, die passend zu den Befestigungsschnittstellen 25 an dem Bündelabteiler 5 und dem Gegenstück 7 der in den Figuren 29 und 30 gezeigten Abteilvorrichtung 1 angeordnet sind.

Die einzelnen Figuren zeigen zum Teil unterschiedliche Ausführungsformen von Bündelabteilern 5. Die in den Figuren 1 und 2 sowie 21-34 gezeigten Bündelabteiler 5 sind sogenannte Kreisbogenabteiler, die in einer alternierenden Schwenkbewegung entlang einer Kreisbahn bewegt werden können, um Borstenbündel aus einem Vorrat 2 an losen Borstenfilamenten 3 auszufassen.

Die in den Figuren 25 und 26 gezeigte Abteilvorrichtung 1 weist einen Bündelabteiler 5 auf, der als Abteilscheibe ausgebildet ist. Eine Abteilscheibe weist eine geschlossen umlaufende Umfangsfläche auf, an der mehrere Abteilkerben 6 ausgebildet sind. Die Umfangsfläche ist im Wesentlichen zylindrisch, weshalb eine derartige Abteilscheibe auch als Kreisscheibe bezeichnet werden kann.

Der in den Figuren 29-32 gezeigte Bündelabteiler 5 ist als Abteilschieber ausgebildet. Der Abteilschieber weist an seiner dem Materialkasten 4 der Abteilvorrichtung 1 zugewandten, ebenen Vorderseite 11 mehrere, hier insgesamt fünf Abteilkerben 6 auf. Die Abteilkerben 6 werden in einer geradlinigen, alternierenden Bewegung (vergleiche Doppelpfeil in Figur 29) durch den Abteilbereich 8 am Materialkasten 4 der in den Figuren 29 und 30 gezeigten Abteilvorrichtung 1 bewegt, um Borstenbündel aus dem Vorrat 2 an losen Borstenfilamenten 3 abzuteilen.

Die Figuren 1 und 2 zeigen eine im Ganzen mit 10 bezeichnete Bürstenherstellungsmaschine, die mit einer erfindungsgemäßen Abteilvorrichtung 1 ausgestattet ist. Die Bürstenherstellungsmaschine 10 weist ein Stopfwerkzeug 9 zum Einstopfen von mit dem Bündelabteiler 5 der Abteilvorrichtung 1 an das Stopfwerkzeug 9 übergebenen Borstenbündeln auf. Mithilfe des Stopfwerkzeugs 9 können die Borstenbündel in einen bereitgehaltenen Borstenträger 29 eingestopft und dadurch am Borstenträger 29 befestigt werden.

Zum Halten von Borstenträgern 29 weist die Bürstenherstellungsmaschine 10 zudem eine Spannvorrichtung 30 auf. An der Spannvorrichtung 30 kann ein Borstenträger 29 aufgespannt werden, um den Borstenträger 29 mithilfe des Stopfwerkzeugs 9 mit Borstenbündeln zu bestopfen.

Gemäß den Figuren 25 und 26 ist an der dort gezeigten Bürstenherstellungsmaschine 10 eine Absaugvorrichtung 31 zum Abtransport von mit der Abteilvorrichtung 1 abgeteilten Borstenbündeln an eine nachgelagerte Bearbeitungsstation der Bürstenherstellungsmaschine 10 mittels Unterdrucks vorgesehen.

Die Absaugvorrichtung 31 umfasst eine in den Figuren nicht dargestellte Unterdruckquelle und Transportleitungen 32, durch die die mit dem Bündelabteiler 5 der in den Figuren 25 und 26 gezeigten Abteilvorrichtung 1 in den Abteilkerben 6 vorhandenen Borstenbündeln mittels Unterdrucks abgesaugt und dadurch aus den Bündelabgabepositionen 33 abtransportiert werden können.

In den Figuren 1 und 2 sind dem Materialkasten 4, dem Bündelabteiler 5 und dem Stopfwerkzeug 9 jeweils Doppelpfeile zugeordnet. Der Doppelpfeil am Materialkasten 4 veranschaulicht, dass der Materialkasten 4 um eine Schwenkachse geschwenkt werden kann, um die einzelnen Materialfächer des Materialkastens 4 dem Bündelabteiler 5 zugänglich zu machen.

Der Doppelpfeil am Bündelabteiler 5 veranschaulicht, dass der Bündelabteiler 5 zum Abteilen von Borstenbündeln in einer alternierenden Schwenkbewegung bewegt werden kann.

Der Doppelpfeil am Stopfwerkzeug 3 veranschaulicht die Bewegungen, die das Stopfwerkzeug 3 zum Stopfen von Borstenbündeln in einen bereitgehaltenen Borstenträger 29 ausführt.

In vergleichbarer Weise symbolisieren auch die Doppelpfeile in den Figuren 25 und 26 und 29 und 30 die Bewegungen der damit versehenen Funktionselemente.

Der Doppelpfeil am Bündelabteiler 5 der Figuren 25 und 26 veranschaulicht die alternierende Bewegung des als Abteilscheibe ausgebildeten Bündelabteilers 5.

Der Doppelpfeil an dem Bündelabteiler 5 der Figuren 29 und 30 veranschaulicht die alternierende Bewegung des als Abteilschieber ausgebildeten Bündelabteilers 5. Der Pfeil im Materialkasten 4 der Figuren 29 und 30 veranschaulicht die Bewegungsrichtung eines Materialdrückers 34 im Materialkasten 4, um die Borstenfilamente 3 gegen den Bündelabteiler 5 zu drücken.

Die Erfindung betrifft somit Abteilvorrichtungen 1 zum Abteilen von Borstenbündeln aus einem Vorrat 2 an losen Borstenfilamenten 3. Die Abteilvorrichtungen 1 weisen einen Materialkasten 4 zur Aufnahme eines Vorrats 2 an losen Borstenfilamenten 3, einen Bündelabteiler 5 mit zumindest einer Abteilkerbe 6 und zumindest ein Gegenstück 7 auf. Der Bündelabteiler 5 ist dazu eingerichtet, mit der zumindest einen Abteilkerbe 6 durch einen Abteilbereich 8 am Materialkasten 4 bewegt zu werden, um Borstenbündel abzuteilen. Die zumindest eine Abteilkerbe 6 kann mit dem Bündelabteiler 5 entlang des Gegenstücks 7 in eine Bündelabgabeposition bewegt werden. Der Bündelabteiler 5 weist an seiner dem Gegenstück 7 zugewandten Vorderseite 11 ein Profil 12 auf, mit dem der Bündelabteiler 5 das Gegenstück 7 bei an dem Gegenstück 7 befindlicher Abteilkerbe 6 überlappt.

### Bezugszeichenliste

- 1: Abteilvorrichtung
- 2: Vorrat an losen Borstenfilamenten
- 3: Borstenfilament
- 4: Materialkasten
- 5: Bündelabteiler
- 6: Abteilkerbe
- 7: Gegenstück
- 8: Abteilbereich an 4
- 9: Stopfwerkzeug
- 10: Bürstenherstellungsmaschine
- 11: Vorderseite von 5
- 12: Profil
- 13: Profilvorsprung
- 14: Profilvorsprung
- 15: Profilnut
- 16: Schrägfläche
- 17: Schrägfläche
- 18: Profilstirnseite
- 19: Schrägfläche, Fase
- 20: gebogene Schrägfläche, Radius
- 21: Gegenschrägfläche an 7
- 22: Vorsprung an 7
- 23: Messerkante
- 24: Teilungskante
- 25: Befestigungsschnittstelle an 5 und 7
- 26: Montagelehre
- 27: Zapfen
- 28: Spalt zwischen 5 und 7
- 29: Borstenträger
- 30: Spannvorrichtung
- 31: Absaugvorrichtung
- 32: Transportleitung
- 33: Bündelabgabeposition
- 34: Materialdrücker

## Patentansprüche

1. Abteilvorrichtung (1) zum Abteilen von Borstenbündeln aus einem Vorrat (2) an losen Borstenfilamenten (3), wobei die Abteilvorrichtung (1) einen Materialkasten (4) zur Aufnahme eines Vorrats (2) an losen Borstenfilamenten (3), einen Bündelabteiler (5) mit zumindest einer Abteilkerbe (6) und zumindest ein Gegenstück (7) aufweist, wobei der Bündelabteiler (5) mit der zumindest einen Abteilkerbe (6) durch einen Abteilbereich (8) am Materialkasten (4) bewegbar ist, um Borstenbündel abzuteilen, und wobei die zumindest eine Abteilkerbe (6) mit dem Bündelabteiler (5) entlang des Gegenstücks (7) in eine Bündelabgabeposition (33) bewegbar ist, **dadurch gekennzeichnet, dass** der Bündelabteiler (5) an seiner dem Gegenstück (7) zugewandten Vorderseite (11) ein Profil (12) aufweist, mit dem der Bündelabteiler (5) das Gegenstück (7) bei an dem Gegenstück (7) befindlicher Abteilkerbe (6) überlappt.

2. Abteilvorrichtung (1) nach Anspruch 1, wobei das Profil (12) benachbart zur zumindest einen Abteilkerbe (6) ausgebildet ist.

3. Abteilvorrichtung (1) nach Anspruch 1 oder 2, wobei das Gegenstück (7) bei an dem Gegenstück (7) befindlicher Abteilkerbe (6) in das Profil (12) des Bündelabteilers (5) eingreift, und/oder wobei das Profil (12) in Bewegungsrichtung des Bündelabteilers (5) beidseits der zumindest einen Abteilkerbe (6) ausgebildet ist.

4. Abteilvorrichtung (1) nach einem der vorherigen Ansprüche, wobei das Profil (12) wenigstens zwei quer zur Bewegungsrichtung des Bündelabteilers (5) voneinander beabstandete Profilvorsprünge (13,14) aufweist, mit denen der Bündelabteiler (5) das Gegenstück (7) an zwei einander abgewandten Seiten des Gegenstücks (7) überlappt.

5. Abteilvorrichtung (1) nach einem der vorherigen Ansprüche, wobei das Profil (12), insbesondere zwischen seinen beiden quer zur Bewegungsrichtung des Bündelabteilers (5) voneinander beabstandeten Profilvorsprüngen (13,14), eine Profilnut (15) aufweist, in der das Gegenstück (7) bei an dem Gegenstück (7) befindlicher Abteilkerbe (6) angeordnet ist.

6. Abteilvorrichtung (1) nach dem vorherigen Anspruch, wobei die zumindest eine Abteilkerbe (6) innerhalb der Profilnut (15) ausgebildet ist.

7. Abteilvorrichtung (1) nach einem der vorherigen Ansprüche, wobei das Profil (12) zumindest eine Schrägfläche (16,17), beispielsweise eine ebene Schrägfläche (19), insbesondere eine Fase, und/oder eine, insbesondere um einen Radius, gebogene Schrägfläche (20), aufweist, die/der eine Profilstirnseite (18) mit der zumindest einen Abteilkerbe (6) verbindet.

8. Abteilvorrichtung (1) nach einem der vorherigen Ansprüche, wobei das Gegenstück (7) an seiner dem Materialkasten (4) zugewandten Seite eine Gegenschrägfläche (21), insbesondere eine ebene Gegenschrägfläche, beispielsweise eine Fase, und/oder eine, beispielsweise um einen Radius, gebogene Gegenschrägfläche aufweist.

9. Abteilvorrichtung (1) nach einem der vorherigen Ansprüche, wobei das Profil (12), insbesondere die Profilnut (15), über einen gesamten, das Gegenstück (7) passierenden Abschnitt der Vorderseite (11) des Bündelabteilers (5) ausgebildet ist.

10. Abteilvorrichtung (1) nach einem der Ansprüche 5 bis 9, wobei die Profilnut (15) einen V-förmigen Querschnitt aufweist.

11. Abteilvorrichtung (1) nach einem der vorherigen Ansprüche, wobei das Gegenstück (7) an seiner dem Bündelabteiler (5) zugewandten Seite einen, vorzugsweise im Querschnitt V-förmigen, Vorsprung (22) aufweist, mit dem das Gegenstück (7) in das Profil (12), vorzugsweise in die Profilnut (15), des Bündelabteilers (5) eingreift.

12. Abteilvorrichtung (1) nach einem der vorherigen Ansprüche, wobei der Bündelabteiler (5) zumindest eine quer zur Bewegungsrichtung des Bündelabteilers (5) ausgerichtete Messerkante (23) aufweist, die quer zu ihrer Längserstreckung abgerundet ist, beispielsweise mit einem Radius von 0,003 mm bis 0,03 mm.

13. Abteilvorrichtung (1) nach einem der vorherigen Ansprüche, wobei das zumindest eine Gegenstück (7) zumindest eine quer zur Bewegungsrichtung des Bündelabteilers (5) ausgerichtete Teilungskante (24) aufweist, die quer zu ihrer Längserstreckung abgerundet ist, beispielsweise mit einem Radius von 0,003 mm bis 0,03 mm.

14. Abteilvorrichtung (1) nach einem der vorherigen Ansprüche, wobei zumindest eine dem Gegenstück (7) zugewandte Fläche des Bündelabteilers (5) poliert ist und/oder einen mittleren Rauheitswert oder Oberflächenrauhigkeitswert von Ra kleiner als 0,1, vorzugsweise von Ra kleiner als 0,05, besonders bevorzugt von Ra kleiner als 0,02, aufweist.

15. Abteilvorrichtung (1) nach einem der vorherigen Ansprüche, wobei zumindest eine dem Bündelabteiler (5) zugewandte Fläche des Gegenstücks (7) poliert ist und/oder einen mittleren Rauheitswert oder Oberflächenrauhigkeitswert von Ra kleiner als 0,1, vorzugsweise von Ra kleiner als 0,05, besonders bevorzugt von Ra kleiner als 0,02, aufweist.

16. Abteilvorrichtung (1) nach einem der vorherigen Ansprüche, wobei der Bündelabteiler (5) und/oder das zumindest eine Gegenstück (7) zumindest eine Befestigungsschnittstelle (25), insbesondere zumindest eine Bohrung, zur Fixierung einer Montagelehre (26) aufweist/aufweisen.

17. Abteilvorrichtung (1) nach einem der vorherigen Ansprüche, wobei der Bündelabteiler (5) als Kreisbogenabteiler, Abteilschieber oder als Abteilscheibe ausgebildet ist.

18. Bürstenherstellungsmaschine (10) mit einer Abteilvorrichtung (1) nach einem der vorherigen Ansprüche.

19. Bürstenherstellungsmaschine (10) nach dem vorherigen Anspruch mit einem Stopfwerkzeug (9) zum Einstopfen von mit dem Bündelabteiler (5) der Abteilvorrichtung (1) an das Stopfwerkzeug (9) übergebenen Borstenbündeln in einen Borstenträger (29).

20. Bürstenherstellungsmaschine (10) nach einem der beiden vorherigen Ansprüche mit einer Spannvorrichtung (30) zum Aufspannen zumindest eines mit Borstenbündeln zu versehenen Borstenträgers (29) in einer Bearbeitungsposition, insbesondere an einem oder dem Stopfwerkzeug (9) der Bürstenherstellungsmaschine (1).

21. Bürstenherstellungsmaschine (10) nach einem der drei vorherigen Ansprüche mit einer Absaugvorrichtung (31) zum Abtransport von mit der Abteilvorrichtung (1) abgeteilten Borstenbündeln an eine nachgelagerte Bearbeitungsstation der Bürstenherstellungsmaschine (10) mittels Unterdrucks.

## Geänderte Patentansprüche

### Geänderte Patentansprüche gemäss Regel 137(2) EPÜ.

1. Abteilvorrichtung (1) zum Abteilen von Borstenbündeln aus einem Vorrat (2) an losen Borstenfilamenten (3), wobei die Abteilvorrichtung (1) einen Materialkasten (4) zur Aufnahme eines Vorrats (2) an losen Borstenfilamenten (3), einen Bündelabteiler (5) mit zumindest einer Abteilkerbe (6) und zumindest ein Gegenstück (7) aufweist, wobei der Bündelabteiler (5) mit der zumindest einen Abteilkerbe (6) durch einen Abteilbereich (8) am Materialkasten (4) bewegbar ist, um Borstenbündel abzuteilen, und wobei die zumindest eine Abteilkerbe (6) mit dem Bündelabteiler (5) entlang des Gegenstücks (7) in eine Bündelabgabeposition (33) bewegbar ist, wobei der Bündelabteiler (5) an seiner dem Gegenstück (7) zugewandten Vorderseite (11) ein Profil (12) aufweist, mit dem der Bündelabteiler (5) das Gegenstück (7) bei an dem Gegenstück (7) befindlicher Abteilkerbe (6) überlappt, **dadurch gekennzeichnet, dass** das Profil (12) zumindest eine Schrägfläche (16,17) aufweist, die eine Profilstirnseite (18) mit der zumindest einen Abteilkerbe (6) verbindet.

2. Abteilvorrichtung (1) nach Anspruch 1, wobei das Profil (12) benachbart zur zumindest einen Abteilkerbe (6) ausgebildet ist.

3. Abteilvorrichtung (1) nach Anspruch 1 oder 2, wobei das Gegenstück (7) bei an dem Gegenstück (7) befindlicher Abteilkerbe (6) in das Profil (12) des Bündelabteilers (5) eingreift, und/oder wobei das Profil (12) in Bewegungsrichtung des Bündelabteilers (5) beidseits der zumindest einen Abteilkerbe (6) ausgebildet ist.

4. Abteilvorrichtung (1) nach einem der vorherigen Ansprüche, wobei das Profil (12) wenigstens zwei quer zur Bewegungsrichtung des Bündelabteilers (5) voneinander beabstandete Profilvorsprünge (13,14) aufweist, mit denen der Bündelabteiler (5) das Gegenstück (7) an zwei einander abgewandten Seiten des Gegenstücks (7) überlappt.

5. Abteilvorrichtung (1) nach einem der vorherigen Ansprüche, wobei das Profil (12), insbesondere zwischen seinen beiden quer zur Bewegungsrichtung des Bündelabteilers (5) voneinander beabstandeten Profilvorsprüngen (13,14), eine Profilnut (15) aufweist, in der das Gegenstück (7) bei an dem Gegenstück (7) befindlicher Abteilkerbe (6) angeordnet ist.

6. Abteilvorrichtung (1) nach dem vorherigen Anspruch, wobei die zumindest eine Abteilkerbe (6) innerhalb der Profilnut (15) ausgebildet ist.

7. Abteilvorrichtung (1) nach einem der vorherigen Ansprüche, wobei die zumindest eine Schrägfläche (16,17) eine ebene Schrägfläche (19), insbesondere eine Fase, und/oder eine, insbesondere um einen Radius, gebogene Schrägfläche (20) ist.

8. Abteilvorrichtung (1) nach einem der vorherigen Ansprüche, wobei das Gegenstück (7) an seiner dem Materialkasten (4) zugewandten Seite eine Gegenschrägfläche (21), insbesondere eine ebene Gegenschrägfläche, beispielsweise eine Fase, und/oder eine, beispielsweise um einen Radius, gebogene Gegenschrägfläche aufweist.

9. Abteilvorrichtung (1) nach einem der vorherigen Ansprüche, wobei das Profil (12), insbesondere die Profilnut (15), über einen gesamten, das Gegenstück (7) passierenden Abschnitt der Vorderseite (11) des Bündelabteilers (5) ausgebildet ist.

10. Abteilvorrichtung (1) nach einem der Ansprüche 5 bis 9, wobei die Profilnut (15) einen V-förmigen Querschnitt aufweist.

11. Abteilvorrichtung (1) nach einem der vorherigen Ansprüche, wobei das Gegenstück (7) an seiner dem Bündelabteiler (5) zugewandten Seite einen, vorzugsweise im Querschnitt V-förmigen, Vorsprung (22) aufweist, mit dem das Gegenstück (7) in das Profil (12), vorzugsweise in die Profilnut (15), des Bündelabteilers (5) eingreift.

12. Abteilvorrichtung (1) nach einem der vorherigen Ansprüche, wobei der Bündelabteiler (5) zumindest eine quer zur Bewegungsrichtung des Bündelabteilers (5) ausgerichtete Messerkante (23) aufweist, die quer zu ihrer Längserstreckung abgerundet ist, beispielsweise mit einem Radius von 0,003 mm bis 0,03 mm.

13. Abteilvorrichtung (1) nach einem der vorherigen Ansprüche, wobei das zumindest eine Gegenstück (7) zumindest eine quer zur Bewegungsrichtung des Bündelabteilers (5) ausgerichtete Teilungskante (24) aufweist, die quer zu ihrer Längserstreckung abgerundet ist, beispielsweise mit einem Radius von 0,003 mm bis 0,03 mm.

14. Abteilvorrichtung (1) nach einem der vorherigen Ansprüche, wobei zumindest eine dem Gegenstück (7) zugewandte Fläche des Bündelabteilers (5) poliert ist und/oder einen mittleren Rauheitswert oder Oberflächenrauhigkeitswert von Ra kleiner als 0,1, vorzugsweise von Ra kleiner als 0,05, besonders bevorzugt von Ra kleiner als 0,02, aufweist.

15. Abteilvorrichtung (1) nach einem der vorherigen Ansprüche, wobei zumindest eine dem Bündelabteiler (5) zugewandte Fläche des Gegenstücks (7) poliert ist und/oder einen mittleren Rauheitswert oder Oberflächenrauhigkeitswert von Ra kleiner als 0,1, vorzugsweise von Ra kleiner als 0,05, besonders bevorzugt von Ra kleiner als 0,02, aufweist.

16. Abteilvorrichtung (1) nach einem der vorherigen Ansprüche, wobei der Bündelabteiler (5) und/oder das zumindest eine Gegenstück (7) zumindest eine Befestigungsschnittstelle (25), insbesondere zumindest eine Bohrung, zur Fixierung einer Montagelehre (26) aufweist/aufweisen.

17. Abteilvorrichtung (1) nach einem der vorherigen Ansprüche, wobei der Bündelabteiler (5) als Kreisbogenabteiler, Abteilschieber oder als Abteilscheibe ausgebildet ist.

18. Bürstenherstellungsmaschine (10) mit einer Abteilvorrichtung (1) nach einem der vorherigen Ansprüche.

19. Bürstenherstellungsmaschine (10) nach dem vorherigen Anspruch mit einem Stopfwerkzeug (9) zum Einstopfen von mit dem Bündelabteiler (5) der Abteilvorrichtung (1) an das Stopfwerkzeug (9) übergebenen Borstenbündeln in einen Borstenträger (29).

20. Bürstenherstellungsmaschine (10) nach einem der beiden vorherigen Ansprüche mit einer Spannvorrichtung (30) zum Aufspannen zumindest eines mit Borstenbündeln zu versehenen Borstenträgers (29) in einer Bearbeitungsposition, insbesondere an einem oder dem Stopfwerkzeug (9) der Bürstenherstellungsmaschine (1).

21. Bürstenherstellungsmaschine (10) nach einem der drei vorherigen Ansprüche mit einer Absaugvorrichtung (31) zum Abtransport von mit der Abteilvorrichtung (1) abgeteilten Borstenbündeln an eine nachgelagerte Bearbeitungsstation der Bürstenherstellungsmaschine (10) mittels Unterdrucks.
